# EUROPÄISCHE PATENTSCHRIFT

(11) **EP 0 086 970 B1**
(45) Veröffentlichungstag und Bekanntmachung des Hinweises auf die Patenterteilung: **06.05.1987**
(21) Anmeldenummer: 83100580.6
(22) Anmeldetag: 24.01.1983
(51) Int. Cl.: B65D 55/08, B65D 41/34, B65D 41/38

(54) **Bausatz und Montageverfahren für eine Verschlusskappe sowie Verschlusskappe für einen Behälterhals mit Gewinde oder Hinterschneidungen**
Construction and mounting process for a cap and cap for a container neck provided with a screw-thread or a bead
Construction et procédé de montage d'un capuchon ainsi que capuchon pour un col de récipient muni d'un pas de vis ou d'un bourrelet

(30) Priorität: 20.02.1982 DE 3206245; 23.07.1982 DE 3227510
(43) Veröffentlichungstag der Anmeldung: 31.08.1983
(73) Patentinhaber: Alcoa Deutschland GmbH, D-6520 Worms/Rhein (DE)
(72) Erfinder: Brandes, Carlos Enrique, D-6520 Worms am Rhein (DE); Spatz, Günter, D-6843 Biblis (DE)
(74) Vertreter: Ratzel, Gerhard, Dr.

## Beschreibung

Die Erfindung betrifft einen Bausatz für einen Verschluß für einen Behälterhals mit Gewinde oder Hinterschneidungen, der unter einen Haltering an der Außenseite einer Behältermündung greift, wobei ein Sicherungsring aus Kunststoff am unteren Rand des Schraubverschlusses befestigt ist, bestehend aus
a) einer Verschlußkappe, insbesondere aus Metall, mit einem am unteren Rand angeordneten, nach außen geformten Wulst zum Abformen nach innen zur Aufnahme
b) des Sicherungsringes, dessen oberer Teil, der mit dem unteren Teil in Umfangsrichtung über eine Zone verringerten Widerstandes verbunden ist, außen einen Vorsprung aufweist, der in den Wulst der Verschlußkappe paßt, und dessen unterer Teil eine schräg nach innen weisende, zum oberen Teil gezogene Lippe aufweist, wobei der äußere Vorsprung am oberen Teil des Sicherungsringes als nach außen weisende Kante oder als ringförmiger Wulst ausgebildet ist und der untere Teil des Sicherungsringes keinen nach außen gerichteten Vorsprung aufweist, so daß der Sicherungsring (Bausatz nach der DE-A-2 233 305) einen im wesentlichen Z-förmigen Querschnitt besitzt.

Die Erfindung betrifft weiterhin ein Montageverfahren für einen Verschluß für einen Behälterhals mit Gewinde oder Hinterschneidungen.

Es ist eine unverletzbare Verschlußkappe für Flaschen, Flakons und ähnliche Gefäße bekannt, bei welcher das Hauptstück, das aus einer aus einem Stück gefertigten Kunststoffmasse besteht, über einen Sicherungsring verfügt, welcher mit dem Hauptstück durch mindestens einen ringförmigen Bereich mit schwachem Widerstand verbunden ist, und bei der ersten Öffnung des Gefäßes sich dieser Bereich mittels Zugkraft leicht einreißen läßt. Diese Verschlußkappe besteht aus einem einzigen Stück aus Kunststoff. Dabei können aber Fertigungsschwierigkeiten deshalb auftreten, weil die von ihrer Form her gesehen vergleichsweise grobe Verschlußkappe auch den feinteiligen Sicherungsring mit umfaßt ; beim Spritzvorgang bedeutet dies aber eine Ungleichheit der erforderlichen Spritzzeiten zwischen der Verschlußkappe selbst und dem Sicherungsring. Außerdem sind Verschlußkappen aus Kunststoff nicht immer zu verwenden ; gerade bei Getränken mit hohen Kohlesäuredrucken emp- . fehlen sich die druckfesteren Metall-Verschlußkappen.

Es sind zwar Metallverschlußkappen bekannt, an deren unteren Rand über Verbindungsstege ein Metallring angeformt ist, der beim Drehen der Metallkape unter Aufbrechen der Verbindungsstege auf dem Flaschenhals verbleibt. Aber der Nachteil eines solchen Verschlusses besteht darin, daß nach dem Öffnen der Metallkappe und dem Aufbrechen der Verbindungsstege scharfe Metallkante entstehen können, so daß für den Benutzer eine erhöhte Verletzungsgefahr besteht. Auch sind solche Metallverschlußkappen nur für Behälterhälse geringer Fertigungstoleranzen verwendbar, da ja die Metallverschlußkappe in ihren eigenen Maßen kaum geändert werden kann.

Aus der französischen Patentanmeldung FR-A-2 291 915 ist ein Verschluß für einen Behälterhals mit Gewinde oder Hinterschneidungen bekannt, der
a) aus einer Verschlußkappe besteht mit einem am unteren Rand angeordneten, nach außen geformten Wulst, dessen unterer Rand nach innen umgebördelt ist zur Aufnahme
b) eines Sicherungsringes aus Kunststoff, dessen oberer Teil, der mit dem unteren Teil in Umfangsrichtung über eine Zone verringerten Widerstandes verbunden ist, außen einen Vorsprung aufweist, der in den Wulst der Verschlußkappe paßt.

Der untere Teil des Sicherungsringes weist desweiteren eine schräg nach innen weisende, zum oberen Teil gezogene Lippe auf ; außenseitig hingegen ist an diese Lippe ein über den Wulst der Verschlußkappe ragender Vorsprung angeformt, der sich gegen den nach außen umgebördelten untersten Randteil der Verschlußkappe abstützt.

Diese zweiteilige Ausbildung des Verschlusses soll es gestatten, das Material der beiden Teile unabhängig voneinander wählen zu können. So kann die Verschlußkappe selbst insbesondere aus Metall bestehen, während der Sicherungsring als Kunststoffring ausgebildet ist.

Beim Abschrauben der Verschlußkappe soll sich der nach außen vorstehende Vorsprung an der Lippe an dem ringkanalförmig umgebördelten untersten Teil des Randes der Metallkappe anlegen, so daß durch eine Hebelwirkung des Vorsprunges gewährleistet wird, daß der untere Teil des Kunststoffringes nicht einfach nach außen hin ausweicht; denn sonst würde die Lippe des Kunststoffringes außen am Klemmwulst des Behälterhalses ausweichen, ohne daß dann der Kunststoffring entlang der Zone verringerten Widerstandes auseinanderreißt. Gleichzeitig könnte auch die Metallkappe ohne den stabilen, ringkanalförmig umgebördelten untersten Rand in ihrem Umfang eine dazu gleichgerichtet wirkende Ausweitung erfahren. Dies gilt umsomehr, als bei dem Überziehen der Metallkappe mit dem Kunststoffring über den Behälterhals eben wegen dieses hebelartigen Zusammenwirkens zwischen dem Vorsprung und dem Metallkappenrand ein gewisser Spielraum zwischen dem Kunststoffring, hier insbesondere der nach innen hervorstehenden Zunge, und dem Umfang des Behälterhalses eingehalten werden muß. Bei einer Kunststoffkappe, die selbst schon nachgiebig ist, liegen die Verhältnisse noch ungünstiger. Dieser stützende Vorsprung auf der Außenseite der Lippe kostet aber Material. Hinzu kommt noch, daß der Kunststoffring hier auch unbeabsichtigt aufgerissen werden kann, da er über den Rand der Verschlußkappe hervorsteht ; dies würde dann fälschlicherweise eine geöffnete Flasche anzeigen.

Aus der europäischen Patentanmeldung Nr. 81810029.9, Veröffentlichungs-Nr. EP-A-0034 997, ist demgegenüber eine einteilige Kunststoffkappe bekannt, deren Sicherungsring durch eine Wärmebehandlung an den Behälterhals unter dessen Klemmwulst geschrumpft werden kann. Ansonsten weist aber eine solche Kunststoffverschlußkappe ebenfalls die schon eingangs aufgeführten Nachteile auf.

Die DE-OS 22 33 305 betrifft einen Schraubverschluß aus Metall mit Originalitätssicherungsring, der unter einen Haltering an der Außenseite einer Behältermündung greift, der dadurch gekennzeichnet ist, daß der Sicherungsring aus Kunststoff, vorzugsweise einem Polyolefin oder dergleichen besteht und am unteren Rand des Schraubverschlusses befestigt ist, wobei der äußere Vorsprung am oberen Teil des Sicherungsringes als nach außen weisende Kante oder als ringförmiger Wulst ausgebildet ist und der untere Teil des Sicherungsringes keinen nach außen gerichteten Vorsprung aufweist, so daß der Kunststoffring einen im wesentlichen Z-förmigen Querschnitt besitzt.

Auch dieser Schraubverschluß weist die oben ausgeführten Nachteile auf.

Demgegenüber liegt vorliegender Erfindung die Aufgabe zugrunde, eine Verschlußkappe mit einem gesonderten Sicherungsring aus Kunststoff zu schaffen, so daß nicht nur die Materialien der beiden Teile unabhängig voneinander gewählt werden können, wie in der DE-A-2 233 305, sondern auch der Sicherungsring aus Kunststoff nach Möglichkeit auch nicht unbeabsichtigt zerstört werden können.

Diese Aufgabe wird erfindungsgemäß bei einem Bausatz der eingangs genannten Gattung (nach der DE-A-2 233 305) dadurch gelöst, daß die Lippe zum unteren Teil des Kunststoffringes hin mit einer Zahnung versehen ist, die in eine entsprechende Rillung des unteren Teiles des Kunststoffringes auf Seiten der Lippe hineinpaßt.

Somit hat der Sicherungsring aus Kunststoff die Form und Wirkung eines Widerhakens. Dies begünstigt das Zerreißen des Ringes beim Öffnen des Verschlusses. Daß der Sicherungsringes etwas weiter ist als der Behälterhals, so daß er mühelos über denselben übergezogen werden kann, schadet eben gerade nicht. Auch wird Material gespart, da kein voluminöser, äußerer Vorsprung am unteren Teil vorgesehen ist. Da dieser äußere Vorsprung entfällt, ist nunmehr auch nicht mehr die Möglichkeit gegeben, an diesem äußeren Vorsprung versehentlich den Kunststoffring zu zerreißen, ohne daß der Verschluß geöffnet wird.

Diese Aufgabe wird somit durch einen Bausatz gemäß Anspruch 1 gelöst.

Eine besondere Ausführungsform der vorliegenden Erfindung ist dadurch gekennzeichnet, daß wenigstens der untere Teil des Sicherungsringes schrumpfbar ausgebildet ist.

Weitere besondere Ausführungsformen sind dadurch gekennzeichnet, daß der Wulst schrumpfbar ausgebildet ist,
daß der untere Teil des Sicherungsringes quer zur Umfangsrichtung mindestens eine Schwächungslinie, vorzugsweise eine bis neun gegebenenfalls gleichmäßig voneinander beabstandete Schwächungslinie aufweist,
daß vereinzelt anstelle der Zone verringerten Widerstandes mindestens ein den oberen Teil und das untere Teil verbindender Haltesteg quer zur Umfangsrichtung des Sicherungsringes angeordnet ist, wobei im unteren Teil quer zur Umfangsrichtung des Sicherungsringes wenigstens eine Schwächungslinie angeordnet ist,
daß vereinzelt anstelle der Zone verringerten Widerstandes den oberen Teil und den unteren Teil verbindende Haltestege quer zur Umfangsrichtung des Sicherungsringes angeordnet sind, wobei im unteren Teil des Sicherungsringes quer zu dessen Umfangsrichtung an der einen Seite der Haltestege eine Schwächungslinie angeordnet ist, und
daß in der Lippe wenigstens vereinzelt Verlängerungen angeordnet sind.

Beansprucht wird weiterhin ein Montageverfahren für die Montage einer Verschlußkappe gemäß wenigstens einem der erfindungsgemäßen Ansprüche, das dadurch gekennzeichnet ist, daß man die Verschlußkappe über dem Sicherungsring angeordnet und sodann den unteren umlaufenden Rand der Verschlußkappe um die nach außen weisende Kante des Kunststoffringes umbördelt, ohne dabei den unteren Rand nach außen zu bördeln.

Weitere besondere Ausführungsformen des erfindungsgemäßen Montagever^{f}ahrens sind dadurch gekennzeichnet, daß der Wulst über seinem Umfang nach oben hin schräg nach innen geneigt wird, und daß der nach innen umbördelte untere Rand der Verschlußkappe nach oben gedrückt wird, so daß der Wulst über seinem Umfang nach oben hin schräg nach innen geneigt wird.

Beansprucht wird schließlich eine Verschlußkappe, die dadurch gekennzeichnet ist, daß sie nach dem erfindungsgemäßen Montageverfahren hergestellt ist.

Es versteht sich, daß gegebenenfalls auch bei einem Bausatz gemäß Anspruch 1 der Sicherungsring oder auch noch der Wulst schrumpfbar ausgebildet sein kann. Gemäß den Ansprüchen 2 und 3 kann zusätzlich noch auch wenigstens der untere Teil des Kunststoffringes und gegebenenfalls weiterhin der Wulst der Verschlußkappe schrumpfbar ausgebildet sein. Solchenfalls können besonders große Toleranzen des Behälterhalses ausgeglichen werden.

Eine weitere Materialeinsparung bei nahezu gleichbleibender Stabilität des Sicherungsringes sowie eine Verringerung des Spieles beim Überziehen des Sicherungsringes über den Behälterhals kann bei einem Kunststoffring erzielt werden. Damit wird der Lippe die Möglichkeit gegeben, noch weiter als bisher nach außen in den äußeren, unteren Teil des Sicherungsringes auszuweichen; infolgedessen kann die Lippe noch besser am Behälterhals, insbesondere an dessen Klemmwulst, vorbei ausweichen. Versehentliche Zerstörungen des Sicherungsringes gerade beim Überziehen über den Behälterhals werden dadurch noch unwahrscheinlicher. Ist der untere Teil des Kunststoffringes auch noch schrumpfbar ausgebildet, so kann durch den Schrumpfungsprozeß die Lippe formschlüssig von dem äußeren, unteren Teil eingeschlossen werden und im Ergebnis einen praktisch einstückigen unteren Teil bilden.

Bevorzugt ist in allen Fällen ein Kunststoffring mit Schwächungslinien gemäß Anspruch 4. Dann nämlich kann der Kunststoffring auch über seinem Umfang aufreißen und vom Behälterhals abfallen. Infolgedessen kann verhindert werden, daß der untere Teil des Kunststoffringes auf dem Behälterhals verbleibt und erst nachträglich beim Wiederbefüllen des Behälters umständlich entfernt werden muß.

Die Zone verringerten Widerstandes zwischen dem oberen und dem unteren Teil des Kunststoffringes kann dadurch gebildet sein, daß von Verbindungsstegen alternierend unterbrochen durch Brechungen im Kunststoffring vorgesehen sind. Bevorzugterweise können die Verbindungsstege im oberen Drittel und die Durchbrechungen im unteren Drittel des Kunststoffringes angeordnet sein. Die Schwächungslinien können im Querschnitt V-förmig ausgebildet sein, also ohne daß Durchbrechungen oder Materialaussparungen vorgesehen wären.

Ein immer noch mögliches Problem der aufgeführten Verschlüsse liegt darin, daß der Kunststoffring von der Verschlußkappe nicht vollständig auf- und abreißt. Setzt man dann aber die Verschlußkappe wieder auf den Behälterhals, so kann man das oder die zwar abgerissenen unteren Teile des Kunststoffringes, die jedoch am oberen Teil hängen geblieben sind, wieder nach oben zum oberen Teil des Kunststoffringes dicht unter den unteren Rand der Verschlußkappe schieben. Dann aber ist dem von außen sichtbaren unteren Teil des Kunststoffringes der Verschlußkappe nicht mehr ohne weiteres anzusehen, daß er aufgerissen worden ist, daß also der Behälter schon einmal geöffnet worden ist. Um eine solche Täuschung zu verhindern kann dann der Kunststoffring gemäß Anspruch 5 ausgebildet werden. Hierzu ist ein besonderes Montageverfahren noch erforderlich, daß später im einzelnen angegeben wird.

Bevorzugt ist dabei die Ausführungsform gemäß Anspruch 6, deren besondere Wirkung ebenfalls später noch erläutert werden wird.

Ist der Kunststoffring wie nach Anspruch 7 ausgebildet, so wird schon bei der gewöhnlichen Montage gemäß Anspruch 8 eine Täuschungssicherung gegeben. Die Verlängerungen der Lippe werden die aufgerissenen Teile des unteren Teiles des Kunststoffringes nach außen von dem Behälterbals, insbesondere von dem Klemmwulst, weg-drücken. Somit spreizen sich nach dem Öffnen des Verschlusses wenigstens einzelne Teile des unteren Teiles des Kunststoffringes ab und lassen sich auch nicht mehr zur Täuschung zurückbiegen und an den Behälterhals unter den unteren Rand der Verschlußkappe anlegen.

Bei dem Montageverfahren gemäß Anspruch 9 wird infolge der Neigung des Wulstes der in demselben angeordnete obere Teil des Kunststoffringes verspannt. Wird nun das untere Teil des Kunststoffringes beim Öffnen des Verschlusses vom Behälterhals in einer quer zur Umfangsrichtung angeordneten Schwächungslinie aufgerissen, so werden der oder die stabilen Haltestege zwischen dem oberen Teil und dem unteren Teil infolge der ihnen vom oberen Teil aufgegebenen Verspannung in diesem Teilbereich des unteren Teiles des Kunststoffringes vom Behälterhals abspreizen. Auch dann ist es nicht mehr möglich, diesen abgespreizten Teil des Kunststoffringes einfach wieder nach innen zum oberen Teil unter die Verschlußkappe zu schieben.

Diese Verspannung durch die Neigung des Wulstes kann demselben insbesondere gemäß einem Montageverfahren nach Anspruch 10 aufgegeben werden. Dabei wird der Wulst gewissermaßen von unten her nach oben gestaucht. Diesem Druck versucht der Wulst dadurch auszuweichen, daß er im Bereich des unteren Randes sich ausweitet, während der Durchmesser des Wulstes in seinem oberen Bereich zusammengestaucht wird, also nach innen knickt. Infolgedesse erfährt der Wulst über seinem Umfang nach oben hin eine schräg nach innen verlaufende Neigung. Die Erfindung sei anhand der Zeichnungen weiter erläutert. Es zeigen :
Figur 1 die perspektivische Ansicht einer ansich bekannten Verschlußkappe aus Metall, nämlich einer Aluminiumlegierung ;
Figur 2 die perspektivische Ansicht eines neuerungsgemäßen Kunststoffringes mit Z-förmigem Querschnitt ;
Figur 3 die perspektivische Ansicht eines neuerungsgemäßen Kunststoffringes jedoch mit stabilen Haltestegen zwischen dem oberen und dem unteren Teil ;
Figur 4 in perspektivischer Ansicht einen Großausschnitt aus dem Kunststoffring gemäß Figur 3 ;
Figur 5 den Querschnitt durch einen Kunststoffring mit Verlängerungen an der Lippe ;
Figur 6 den Querschnitt eines Kunststoffringes mit Z-förmigen Querschnitt, wie er in einer Verschlußkappe auf einem Behälterhals aufgesetzt ist ;
Figur 7 entsprechend Figur 6, jedoch mit einem Kunststoffring mit Verlängerung an der Lippe ;
Figur 8 entsprechend Figur 6, jedoch mit einem im oberen Teil verspannten Kunststoffring durch Innenneigung des Wulstes der Verschlußkappe.

In Figur 1 ist eine an sich bekannte Verschlußkappe z. B. aus Metall dargestellt. Sie trägt zum leichteren Drehen zum Öffnen einen Profilrand 31. Die Kappenwand 32 ist noch nicht an das Gewinde des Behälterhalses angebördelt und daher noch glatt. Deutlich ist der am unteren Rand 3 angebrachte, nach außen geformte Wulst 4 der Kappe zu erkennen. Dieser dient zur Aufnahme des oberen Teiles des Sicherungsringes aus Kunststoff.

In Figur 2 ist ein Kunststoffring 7 selbst in perspektivischer Ansicht dargestellt; es handelt sich dabei um einen Kunststoffring mit Z-förmigen Querschnitt, jedoch ohne stabile Haltestege. Letztere sind im Ausführungsbeispiel in Figur 3 beschrieben. In Umfangsrichtung 12 weist dieser Kunststoffring 7 im oberen Drittel alternierend Trennstege 10 und Durchbrechungen 11 auf. Diese bilden zusammen die Zone verringerten Widerstandes. Im unteren Teil 24 sind quer zur Umfangsrichtung 12 drei gleich verteilte Schwächungslinien 13 angeordnet; sie setzen sich bis in die Lippe 26 fort. Legt man diesen Kunststoffring 7 in die Verschlußkappe 1 ein, so daß die nach außen weisende Kante 8 des Kunststoffringes 7 in das Innere des Wulstes 4 der Metallkappe 1 eingreift, so ist eine Verschlußkappe gebildet, die auf einen Behälter aufgebracht werden kann. Danach ist dann noch gemäß einem der beanspruchten Montageverfahren zu verfahren ; gegebenenfalls ist auch noch in die Kappenwand ein zu dem Behälterhalsgewinde passendes Gewinde einzubördeln. In Figur 3 ist ein Kunststoffring dargestellt, der die besondere Verzahnung zwischen Lippe 26 und dem äußeren, unteren Teil 24 aufweist sowie stabile Haltestege 28. Deutlich sind das obere Teil 23 und das untere Teil 24 insgesamt zu unterscheiden. Diese beiden Teile werden durch die stabilen Haltestege 28 miteinander verbunden. Die Haltestege 28 sind deutlich stärker als die viel dünneren Trennstege 10, die beim Abschrauben der Verschlußkappe zerreißen sollen. Jedoch sollen die Haltestege 28 nicht zerreißen. Die Trennstege 10 überbrücken die als Spalt ausgebildete Zone 25 verringerten Widerstandes unter Belassung von Durchbrechungen 11. Nicht deutlich zu erkennen, jedoch in einem Falle wenigstens mit der Bezugsziffer 13 gekennzeichnet ist eine Schwächungslinie quer zur Umfangsrichtung 12 im unteren Teil des Kunststoffringes 7. Hier kann der untere Teil 24 von dem Haltesteg 28 abreißen, ebenso wie die Trennstege 10 auseinanderreißen können, wenn der Behälter geöffnet wird. Infolgedessen hängt dann dieses untere Teil des Kunststoffringes nur noch mit seinem anderen Ende an einem anderen Haltesteg, da auf dieser Seite eine solche Schwächungslinie nicht vorgesehen ist. Deutlich ist die Rillung 30 auf der Innenseite des äußeren, unteren Teiles 24 des Kunststoffringes 7 gegenüber der Lippe 26 zu erkennen. Die Lippe 26 selbst hat hierzu ihrerseits gegenüberliegend zur Rillung 30 eine Zahnung 27. Dabei sind die Zähne 35 der Zahnung 27 jeweils den Rillen 34 der Rillung 30 gegenüberliegend angeordnet. Wird beim Überstülpen des Kunststoffringes über den Behälterhals die Lippe von dem Behälterhals, insbesondere dessen Gewinde und Klemmwulst, nach außen gedrückt, so kann die Lippe bis in die Rillen der Rillung ausweichen, obgleich sie infolge des Zahnung steif ist wie auch der äußere, untere Teil des Kunststoffringes.

In Figur 4 ist nochmals in einer Großdarstellung ein Ausschnitt des Kunststoffringes aus Figur 3 dargestellt. Hier ist deutlich zu erkennen, daß der Trennsteg 10 nur eine sehr dünne Verbindungslinie zwischen dem oberen Teil 23 und dem unteren 24 bildet. Er reißt daher leicht auf. Die Rillen 34 verlaufen im unteren Teil 24 nach unten hin zusammen ; entsprechendes gilt, was allerdings nicht sichtbar ist, für die Zähne 35. Somit ist verhindert, daß sich die Rillen 34 oder auch die Zähne 35 in den Knick unten im unteren Teil 24 fortsetzen. Eine Rille 34 liegt jeweils einem Zahn 35 gegenüber. Entsprechend liegt ein Rücken 33 der Rittung 30 jeweils einer Vertiefung 36 der Zahnung 27 gegenüber. Somit können also die Zähne 35 in die Rillen 34 ausweichen und die Rücken 33 in die Vertiefungen 36. Auf diese Weise ist es leicht zu erreichen, daß die Lippe 26 scheinbar nur noch die gegenüber einer herkömmlichen Lippe halbe Stärke aufweist, obwohl sie praktisch genauso steif ist. Somit kann diese gezahnte Lippe besonders weit nach außen in den äußeren Teil des unteren Teiles 24 ausweichen, während sie dennoch eine stabile Klemm- bzw. Verhakungswirkung an dem Behälterhals besitzt.

In Figur 5 ist eine andere Ausführungsform eines Kunststoffringes gezeigt, bei dem die Verspannung gegebenenfalls alleine durch die besonderen Verlängerungen 29 hervorgerufen werden. Diese Verlängerungszungen können vereinzelt, also von der übrigen Lippe 26 getrennt, an dem unteren Teil 24 ansonsten ungefähr parallel zur Lippe 26 verlaufend angeordnet sein. Gezeigt ist ein Querschnitt durch diesen Kunststoffring, wobei der Querschnitt durch eine neuerungsgemäße Verlängerung 29 führt.

In Figur 6 ist schließlich der Schnitt durch eine auf einen Behälter 14 gesetzte Verschlußkappe 1 mit einem Kunststoffring 7 mit Z-förmigen Querschnitt dargestellt. Das Kappengewinde selbst ist schon entsprechend dem Behälterhalsgewinde 20 in die Kappenwand 32 eingebördelt. Der Öffnungsrand des Behälterhalses 15 wird unter dem Kappendeckel 2 durch die Dichtungseinlage 5 abgedichtet. Unterhalb des Behälterhalsgewindes 20 ist der Klemmwulst 16 auf der Außenseite des Behälterhalses 15 vorgesehen. Er dient als Sperre für die nach innen, schräg oben gerichtete Lippe 26 des Kunststoffringes 7. Noch unterhalb, also außerhalb des Wulstes 4 und dessen unteren Randes 3 der Verschlußkappe 1 ist die Zone 25 verringerten Widerstandes in Form von Durchbrechungen 11 angeordnet. In dem Wulst 4 liegt die nach außen weisende Kante 8 des oberen Teiles 23 des Kunststoffringes 7. Durch diese Querschnittsdarstellung ist die Widerhakenform des Kunststoffringes 7 zu erkennen. Beim Abschrauben der Verschlußkappe 1 nach oben wird vom Klemmwulst 16 die Lippe 26 zurückgehalten ; sie wird mit zunehmendem Hochziehen des Kunststoffringes 7 umso stärker nach innen gerichtet und somit umso wirksamer unter den Klemmwulst 16 gedrückt. Entsprechendes gilt für die nach außen weisende Kante 8, die hier ebenfalls als Widerhaken ausgebildet ist. Schließlich wird der untere Teil 24 des Kunststoffringes vom oberen Teil 23 in der Zone 25 verringerten Widerstandes abgerissen und die Verschlußkappe 1 kann mit dem in ihrem Wulst 4 verbliebenen oberen Teil 23 des Kunststoffringes 7 vom Behälterhals 15 abgenommen werden.

In Figur 7 ist eine Ausführungsform eines Kunststoffringes gezeigt, bei der eine Verspannung durch besondere Verlängerungen 29 bewirkt wird. Diese Verlängerungen 29 können vereinzelt, also von der übrigen Lippe 26 getrennt, an dem unteren Teil 24 ansonsten ungefähr parallel zur Lippe 26 verlaufend angeordnet sein. Sie sind so lang, daß sie nicht wie die übrige Lippe 26 unter den Klemmwulst 16 geraten können, sondern sich vielmehr mit ihrem freien Ende noch gegen den Klemmwulst 16 abstützen müssen. Dabei ist besonders vorteilhaft, wenn auch diese Verlängerungen 29 wie die Lippe 26 in Figur 4 mit einer Zahnung versehen sind, der andererseits an dem äußeren, unteren Teil 24 eine Rillung entspricht. Hier in dieser Figur ist im Querschnitt dazu dargestellt, wie sich der Zahn 35 auf Seiten der Verlängerung 29 in die Rille 34 auf der Innenseite des äußeren Teiles des unteren Teils 24 hineinschieben kann. Entsprechendes gilt für den nicht erkennbaren Rücken, der sich in eine entsprechende Vertiefung 36 in der Verlängerung 29 hineinschieben kann. Ist das obere Teil 23 mit dem unteren Teil 24 über nicht dargestellte, stabile Haltestege verbunden, so wird nach dem Aufreißen des unteren Teiles 24 des Kunststoffringes 7 an geeigneten Schwächungslinien ein Abspreizen der aufgerissenen Teile des unteren Teiles 24 des Kunststoffringes 7 bewirkt. Da die einzelnen Ringteile des Sicherungsringes 7 von den Haltestegen am oberen Teil 23 in dem Wulst 4 der Verschlußkappe 1 festgehalten werden, signalisieren sie, daß wirklich auch ein Sicherungsring vorhanden gewesen war, der jetzt allerdings aufgerissen ist ; so kann dem Benutzer nicht vorgetäuscht werden, daß die Flasche überhaupt keinen Sicherungs-Kunststoffring besessen hat, so daß eine Prüfung der erstmaligen Öffnung des Behälters überhaupt nicht möglich wäre.

In Figur 8 schließlich ist gezeigt, wie der Kunststoffring 7 durch eine Verformung des Wulstes 4 vorgespannt werden kann. Hier ist deutlich zu erkennen, wie der Wulst 4 an dem unteren Rand 3 der Verschlußkappe nach oben hin schräg nach innen geneigt ist.

Diese Neigung wird auch dem oberen Teil 23 des Kunststoffringes 7 aufgezwungen. Infolgedessen ist er verspannt in der Weise, daß er diese Neigung auch auf den unteren Teil 24 zu übertragen versucht. Er ist nämlich in seinem oberen Bereich gestaucht, in seinem unteren Bereich gespannt. Jedoch kann der untere Teil 24 vorläufig seinen Durchmesser nicht ändern. Es ist also nach Möglichkeit dabei darauf zu achten, daß im Bereich der Zone 25 verringerten Widerstandes der Kunststoffring über seinem Umfang keiner Spannung unterworfen ist. Andernfalls könnte infolge einer solchen Spannung das untere Teil 24 ungewollt von den Trennstegen 10 abreißen. Gerade dies kann aber dadurch erreicht werden, daß der nach innen umbördelte Rand 3 der Verschlußkappe nach oben gedrückt wird ; eine unzulässige Umfangsdehnung dieses Randes 3 ist gegebenenfalls zu verhindern. Allerdings kann das untere Teil 24 in einem gewissen Ausmaß auch im Bereich der Zone 25 verringerten Widerstandes gedehnt oder gestaucht werden. Reißt nun beim Öffnen des Verschlusses der untere Teil 24 des Kunststoffringes an irgendeiner, quer zur Umfangsrichtung angeordneten Schwächungslinie 13 auf, so kann die sich als Schrägstellung des oberen Teiles 23 manifestierte Verspannung zwangsläufig durch die stabilen Haltestege 28 auf das zerrissene untere Teil 24 übertragen werden. Dieses sucht sich dann zwangsläufig parallel zu dem oberen Teil 23 zu legen ; infolgedessen speizen sich die aufgerissenen Teile des unteren Teiles 24 des Ringes vom Behälterhals 15 ab bis über den Rand 3 der Verschlußkappe nach außen hinaus. Infolgedessen können die aufgerissenen Teile des unteren Teiles 24 des Kunststoffringes auch nicht mehr nach innen geschoben werden, um einen unzerrissenen Kunststoffring vorzutäuschen.

Der neue Verschluß eignet sich insbesondere bei kohlensäurehältigen Flüssigkeiten, wie Mineralwasser oder entsprechenden Getränken.

### Zeichenerklärung

## Patentansprüche

1. Bausatz für einen Verschluß für einen Behälterhals mit Gewinde oder Hinterschneidungen, der unter einen Haltering an der Außenseite einer Behältermündung greift, wobei ein Sicherungsring (7) aus Kunststoff am unteren Rand des Schraubverschlusses befestigt ist, bestehend aus
a) einer Verschlußkappe (1), insbesondere aus Metall, mit einem am unteren Rand (3) angeordneten, nach außen geformten Wulst (4) zum Abformen nach innen zur Aufnahme
b) des Sicherungsringes (7), dessen oberer Teil (23), der mit dem unteren Teil (24) in Umfangsrichtung über eine Zone (25) verringerten Widerstandes verbunden ist, außen einen Vorsprung aufweist, der in den Wulst (4) der Verschlußkappe (1) paßt, und dessen unterer Teil (24) eine schräg nach innen weisende, zum oberen Teil (25) gezogene Lippe (26) aufweist,
wobei der äußere Vorsprung am oberen Teil (23) des Sicherungsringes (7) als nach außen weisende Kante (8) oder als ringförmiger Wulst ausgebildet ist und der untere Teil (24) des Sicherungsringes (7) keinen nach außen gerichteten Vorsprung aufweist, so daß der Sicherungsring (7) einen im wesentlichen Z-förmigen Querschnitt besitzt, dadurch gekennzeichnet, daß die Lippe (26) zum unteren Teil (24) des Sicherungsringes (7) hin mit einer Zahnung (27) versehen ist, die in eine entsprechende Rillung (30) des unteren Teiles (24) des Sicherungsringes (7) auf Seiten der Lippe (26) hineinpaßt.

2. Bausatz gemäß Anspruch 1, dadurch gekennzeichnet, daß wenigstens der untere Teil (24) des Sicherungsringes (7) schrumpfbar ausgebildet ist.

3. Bausatz nach Ansprüchen 1 bis 2, dadurch gekennzeichnet, daß der Wulst (4) schrumpfbar ausgebildet ist.

4. Bausatz nach mindestens einem der Ansprüche 1 bis 3, dadurch gekennzeichnet, daß der untere Teil (24) des Sicherungsringes (7) quer zur Umfangsrichtung (12) mindestens eine Schwächungslinie (13), vorzugsweise eine bis neun gegebenenfalls gleichmäßig voneinander beabstandete Schwächungslinien aufweist.

5. Bausatz nach mindestens einem der Ansprüche 1 bis 3, dadurch gekennzeichnet, daß vereinzelt anstelle der Zone (25) verringerten Widerstandes mindestens ein den oberen Teil (23) und das untere Teil (24) verbindender Haltesteg (28) quer zur Umfangsrichtung (12) des Sicherungsringes (7) angeordnet ist, wobei im unteren Teil (24) quer zur Umfangsrichtung (12) des Sicherungsringes (7) wenigstens eine Schwächungslinie (13) angeordnet ist.

6. Bausatz nach Anspruch 5, dadurch gekennzeichnet. daß vereinzelt anstelle der Zone (25) verringerten Widerstandes den oberen Teil (23) und den unteren Teil (24) verbindende Haltestege (28) quer zur Umfangsrichtung (12) des Sicherungsringes (7) angeordnet sind, wobei im unteren Teil (24) des Kunststoffringes (7) quer zu dessen Umfangsrichtung (12) an der einen Seite der Haltestege (28) eine Schwächungslinie (13) angeordnet ist.

7. Bausatz nach Anspruch 5 und/oder 6, dadurch gekennzeichnet, daß in der Lippe (26) wenigstens vereinzelt Verlängerungen (29) angeordnet sind.

8. Montageverfahren für die Montage einer Verschlußkappe aus einem Bausatz gemäß wenigstens einem der Ansprüche 1 bis 7, dadurch gekennzeichnet, daß man die Verschlußkappe (1) über dem Sicherungsring (7) anordnet und sodann den unteren umlaufenden Rand (3) der Verschlußkappe (1) um die nach außen weisende Kante (8) des Sicherungsringes (7) umbördelt, ohne dabei den unteren Rand (3) nach außen zu bördeln.

9. Montageverfahren nach Anspruch 8, dadurch gekennzeichnet, daß der Wulst (4) über seinem Umfang nach oben hin schräg nach innen geneigt wird.

10. Montageverfahren nach Anspruch 9, dadurch gekennzeichnet, daß der nach innen umbördelte untere Rand (3) der Verschlußkappe (1) nach oben gedrückt wird, so daß der Wulst (4) über seinem Umfang nach oben hin schräg nach innen geneigt wird.

11. Verschlußkappe, dadurch gekennzeichnet, daß sie nach einem Montageverfahren gemäß einem der Ansprüche 8 bis 10 hergestellt ist.

## Claims

1. Construction for a cap for a container neck provided with a screw-thread or a bead, which grips beneath a retaining ring on the outside of a container mouth, wherein a guard ring (7) of plastics material is secured to the lower rim of the screw cap, comprising :
a) a cap (1), more especially formed from metal, having an outwardly shaped bead (4) disposed on the lower rim (3) for inward deformation for the accommodation ;
b) of the guard ring (7), its upper portion (23) being connected to the lower portion (24) in the circumferential direction via a zone (25) of reduced resistance and being provided externally with a projection which fits into the bead (4) of the cap (1), and its lower portion (24) having a lip (26) which is inclinedly and inwardly orientated and extends to the upper portion (25) ;
wherein the external projection on the upper portion (23) of the guard ring (7) is in the form of an outwardly orientated edge (8) or an annular bead, and the lower portion (24) of the guard ring (7) has no outwardly orientated projection, with the result that the guard ring (7) has a substantially Z-shaped cross-section, characterised in that, towards the lower portion (24) of the guard ring (7), the lip (26) is provided with a toothing (27) which fits into a corresponding grooving (30) in the lower portion (24) of the guard ring (7) on sides of the lip (26).

2. Construction according to claim 1, characterised in that at least the lower portion (24) of the guard ring (7) is made shrinkable.

3. Construction according to claims 1 to 2, characterised in that the bead (4) is made shrinkable.

4. Construction according to at least one of claims 1 to 3, characterised in that the lower portion (24) of the guard ring (7) is provided, at right angles to the circumferential direction (12), with at least one attenuation line (13), preferably one to nine attentuation lines which are possibly spaced at regular intervals from one another.

5. Construction according to at least one of claims 1 to 3, characterised in that at least one retaining flange (28), which joins the upper portion (23) and the lower portion (24), is disposed at intervals at right angles to the circumferential direction (12) of the guard ring (7) instead of the zone (25) of reduced resistance, wherein at least one attenuation line (13) is disposed in the lower portion (24) at right angles to the circumferential direction (12) of the guard ring (7).

6. Construction according to claim 5, characterised in that retaining flanges (28), which join the upper portion (23) and the lower portion (24), - are disposed at intervals at right angles to the circumferential direction (12) of the guard ring (7) instead of the zone (25) of reduced resistance, wherein an attenuation line (13) is disposed in the lower portion (24) of the plastics material ring (7) at right angles to its circumferential direction (12) on the one side of the retaining flanges (28).

7. Construction according to claim 5 and/or 6, characterised in that extensions (29) are disposed at least sporadically in the lip (26).

8. Mounting process for mounting a cap with a construction according to at least one of claims 1 to 7, characterised in that the cap (1) is disposed over the guard ring (7), and then the lower encircling rim (3) of the cap (1) is bent around the outwardly orientated edge (8) of the guard ring (7) without thereby flanging the lower rim (3).

9. Mounting process according to claim 8, characterised in that the bead (4) is inclined over its periphery in an upwardly and inwardly sloping manner.

10. Mounting process according to claim 9, characterised in that the inwardly bent lower rim (3) of the cap (1) is pressed upwardly so that the bead (4) is inclined over its periphery in an upwardly and inwardly sloping manner.

11. Cap, characterised in that it is produced in a mounting process according to one of claims 8 to 10.

## Revendications

1. Construction pour un capuchon de fermeture pour un col de récipient comportant un pas de vis ou un bourrelet, qui agit au-dessous d'un anneau de retenue situé sur la face extérieure d'une embouchure de récipient, un anneau de sécurité (7) en matière plastique étant fixé au bord inférieur du bouchon fileté, comprenant,
a) un capuchon de fermeture (1), en particulier en métal, comportant un bourrelet (4) formé vers l'extérieur, placé sur le bord inférieur (3), à mouler vers l'intérieur aux fins de réception,
b) de l'anneau de sécurité (7), dont la partie supérieure (23) qui est reliée à la partie inférieure (24) en direction périphérique par l'intermédiaire d'une zone (25) de moindre résistance, comporte extérieurement une saillie qui s'emboîte dans le bourrelet (4) du capuchon de fermeture (1), et dont la partie inférieure (24) comporte une lèvre (26) dirigée obliquement vers l'intérieur, étirée vers la partie supérieure (25), la saillie extérieure étant réalisée sur la partie supérieure (23) de l'anneau de sécurité (7) sous la forme d'un bord (8) dirigé vers l'extérieur ou d'un bourrelet annulaire et la partie inférieure (24) de l'anneau de sécurité (7) ne comportant pas de saillie dirigée vers l'extérieur, de sorte que l'anneau de sécurité (7) présente une section droite sensiblement en Z, caractérisée en ce que la lèvre (26) comporte, en direction de la partie inférieure (24) de l'anneau de sécurité (7), une denture (27) qui s'emboîte dans un rainurage correspondant (30) de la partie inférieure (24) de l'anneau de sécurité (7) sur les côtés de la lèvre (26).

2. Construction selon la revendication 1, caractérisée en ce qu'au moins la partie inférieure (24) de l'anneau de sécurité (7) est réalisée de façon à être rétractable.

3. Construction selon les revendications 1 et 2, caractérisée en ce que le bourrelet (4) est réalisé de façon à être rétractable.

4. Construction selon l'une au moins des revendications 1 à 3, caractérisée en ce que la partie inférieure (24) de l'anneau de sécurité (7) comporte transversalement par rapport à la direction périphérique (12) au moins une ligne d'affaiblissement (13), de préférence une à neuf lignes d'affaiblissement séparées éventuellement les unes des autres par des intervalles uniformes.

5. Construction selon l'une au moins des revendications 1 à 3, caractérisée en ce qu'il est prévu séparément au lieu de la zone (25) de résistance amoindrie au moins une nervure de retenue (28) reliant la partie supérieure (23) et la partie inférieure (24) transversalement par rapport à la direction périphérique (12) de l'anneau de sécurité (7), au moins une ligne d'affaiblissement (13) étant prévue dans la partie inférieure (24) transversalement par rapport à la direction périphérique (12) de l'anneau de sécurité (7).

6. Construction selon la revendication 5, caractérisée en ce qu'il est prévu séparément au lieu de la zone (25) de résistance amoindrie des nervures de retenue (28) reliant la partie supérieure (23) et la partie inférieure (24) transversalement par rapport à la direction périphérique (12) de l'anneau de sécurité (7), une ligne d'affaiblissement (13) étant prévue dans la partie inférieure (24) de l'anneau en matière plastique (7) transversalement par rapport à sa direction périphérique (12) d'un côté des nervures de retenue (28).

7. Construction selon les revendications 5 et/ou 6, caractérisée en ce que les prolongements (29) au moins séparés sont prévus dans la lèvre (26).

8. Procédé de montage, pour le montage d'un capuchon de fermeture comprenant une construction selon l'une au moins des revendications 1 à 7, caractérisé en ce qu'on place le capuchon de fermeture (1) au-dessus de l'anneau de sécurité (7), puis l'on rabat le bord périphérique inférieur (3) du capuchon de fermeture (1) autour du bord (8), dirigé vers l'extérieur, de l'anneau de sécurité (7), sans rabattre en même temps vers l'extérieur le bord inférieur (3).

9. Procédé de montage selon la revendication 8, caractérisé en ce qu'on incline le bourrelet (4) obliquement vers l'intérieur vers le haut, sur sa périphérie.

10. Procédé de montage selon la revendication 9, caractérisé en ce qu'on repousse vers le haut le bord inférieur (3), replié vers l'intérieur, du capuchon de fermeture (1), de sorte que l'on incline le bourrelet (4) obliquement vers l'intérieur vers le haut. sur sa périphérie.

11. Capuchon de fermeture, caractérisé en ce qu'il est obtenu par un procédé de montage selon l'une des revendications 8 à 10.
